# EUROPÄISCHE PATENTSCHRIFT

(11) **EP 1 002 178 B1**
(45) Veröffentlichungstag und Bekanntmachung des Hinweises auf die Patenterteilung: **11.07.2001**
(21) Anmeldenummer: 98942630.9
(22) Anmeldetag: 25.07.1998
(51) Int. Cl.: E05D 15/06, E05D 15/36

(54) **AN MINDESTENS EINER LAUFSCHIENE GEFÜHRTE SCHIEBEWAND**
SLIDING PANEL WHICH IS GUIDED ON AT LEAST ONE SLIDE RAIL
PAROI COULISSANTE GUIDEE SUR AU MOINS UNE GLISSIERE

(30) Priorität: 07.08.1997 DE 19734179
(43) Veröffentlichungstag der Anmeldung: 24.05.2000
(73) Patentinhaber: DORMA GmbH + Co. KG, 58256 Ennepetal (DE)
(72) Erfinder: BLÖBAUM, Ernst-Udo, D-33818 Leopoldshöhe (DE); JANUTTA, Reinhard, D-33415 Varl (DE)
(86) Internationale Anmeldenummer: EP9804680
(87) Internationale Veröffentlichungsnummer: WO9907970

(56) Entgegenhaltungen:
- DE-A- 4 015 870
- DE-C- 946 597
- US-A- 3 071 825
- US-A- 5 090 171

## Beschreibung

Die Erfindung betrifft eine an mindestens einer Laufschiene geführte, zwischen zwei seitlichen Randbegrenzungen angeordnete Schiebewand, deren Schiebewandelemente bei geschlossener Schiebewand fluchtend in Reihe nebeneinander und in der Parkposition orthogonal zur Laufschiene verlaufend angeordnet sind, wobei jedem Schiebewandelement zwei in Verschieberichtung beabstandete, in mindestens einer Laufschiene geführte, vorzugsweise als Laufwagen (Rollen) ausgebildete Führungselemente zugeordnet sind, und an der Laufschiene im Übergangsbereich zur Parkposition ein zusätzlicher gekrümmter oder abgewinkelter Schienenabschnitt angeschlossen ist.

Derartige Schiebewandelemente sind vielfach als Glasschiebefronten ausgebildet und üblicherweise hängend an einer im Bereich des Kämpfers oder der Decke angeordneten Deckenlaufschiene geführt, wobei jedoch zusätzlich auch eine Bodenlaufschiene vorgesehen sein kann. Die in der geschlossenen Position fluchtend in Reihe zueinander angeordneten einzelnen Schiebewandelemente müssen bei offener Schiebewand in eine Park- oder Verstauposition verbracht werden, wozu die einzelnen, im Regelfall motorisch verfahrbaren Schiebewandelemente (es ist auch eine manuelle Verfahrbarkeit möglich) im Bereich ihrer aneinanderliegenden Schließkanten getrennt und in die Parkposition verbracht werden. Die Anordnung und Ausbildung der sogenannten Parkposition ist abhängig von den örtlichen Gegebenheiten. Das Verbringen der Schiebewandelemente in die Parkposition gestaltet sich relativ einfach, wenn die einzelnen Schiebewandelemente im Parkbereich praktisch quer zur Öffnungs- oder Schließrichtung, d.h. quer zur Längsrichtung der Laufschiene seitlich versetzt werden können, wie dies in der EP 0 437 029 A1 dargestellt ist. Hierbei ist mit Bezug auf das in Schließrichtung letzte Schiebewandelement auch ein relativ einfacher Abschluß an einer beispielsweise orthogonal zur Laufschiene verlaufenden Wand möglich. Im Übergangsbereich zur Parkposition ist ein von der Laufschiene unter Zwischenschaltung einer Weiche abzweigender Schienenabschnitt vorgesehen, so daß beim Öffnen der Schiebewand das jeweils vorlaufende Führungselement weiter dem Verlauf der Laufschiene folgt, während das jeweils nachlaufende Führungselement eines Schiebewandelementes über eine Weiche in den abzweigenden Schienenabschnitt abgelenkt wird. Es ist ersichtlich, daß beim Verbringen der Schiebewandelemente in die Parkposition nach der EP 0 437 029 A1 der freie Durchgangsbereich der Schiebewand bei geöffneter Schiebewand eingeschränkt wird.

Sofern - wie in der DE 40 15 870 A1 dargestellt - der Parkbereich in einer Nische angeordnet ist, deren Seitenwände parallel und fluchtend zur Längsrichtung der Laufschiene verlaufen, ist ebenfalls ein relativ guter Abschluß des in Schließrichtung letzten Schiebewandelementes mit Bezug auf die angrenzende Wand der Nische möglich; dies setzt allerdings die bauliche Maßnahme einer vorhandenen Parknische voraus.

Besondere Probleme hinsichtlich des dichten Abschlusses des in Schließrichtung letzten Schiebewandelementes ergeben sich jedoch, wenn der Abschluß an einer orthogonal zur Laufschiene verlaufenden und die Laufschiene begrenzenden Wand erfolgen soll und die einzelnen Schiebewandelemente sich in der Parkposition ebenfalls in einer im wesentlichen orthogonal oder im Winkel zur Laufschiene verlaufenden Lage befinden sollen, ohne die freie Durchgangsbreite der Schiebewand einzuschränken. Hierzu ist für die Schwenkbewegung der einzelnen Schiebewandelemente um ca. 90° oder mehr von der fluchtenden Position bei geschlossener Schiebewand in die Parkposition ein von der Laufschiene abzweigender gekrümmter oder abgewinkelter Schienenabschnitt erforderlich, an dem die einzelnen Schiebewandelemente mit beiden Laufwagen so geführt sind, daß sie die Schwenkbewegung um etwa 90° ausführen können.

Dabei ergibt sich die besondere Schwierigkeit, den Übergang zur Parkposition so auszubilden, daß einerseits die Schwenkbewegung zuverlässig vollzogen wird, andererseits jedoch ein Abschluß des in Öffnungsrichtung ersten Schiebewandelementes mit der angrenzenden Wand erfolgt.

Bei einigen bisher bekannten Kurvenführungen der von der Laufschiene abzweigenden, gekrümmten oder abgewinkelten Schienenabschnitte konnte die freie Schließkante des in Öffnungsrichtung ersten Schiebewandelementes nicht bis an die den Abschluß bildende Wand herangeführt werden, so daß es erforderlich war, hier ein zusätzliches Zwischenelement, beispielsweise in Form einer schwenkbaren Tür oder Klappe anzuordnen. Dies wurde zum einen wegen des damit verbundenen baulichen Aufwandes als nachteilig empfunden; zum anderen behindern derartige Zwischenelemente bei geöffneter Schiebewand den freien Durchgang zwischen den die eigentliche Schiebewand beidseitig begrenzenden Wänden.

Demgegenüber hat man bereits bei einer Schiebewand

vorgeschlagen, bei der der Übergangsbereich zur Parkposition so ausgebildet ist, daß auf die Zuordnung eines zusätzlichen zwischen der hinteren Schließkante des in Schließrichtung letzten Schiebewandelementes und der Wand angeordneten Zwischenabschnittes verzichtet werden kann, d.h. die Kurvenführung soll so ausgebildet werden, daß das vorgenannte Schiebewandelement bei geschlossener Schiebewand mit seiner Schließkante unmittelbar an der anschließenden Wand anliegt. Ferner soll durch die in die Parkposition verbrachten Schiebewandelemente die freie Durchgangsbreite der Schiebewand nicht eingeschränkt werden.

Dabei ist die eigentliche, die Schiebewandelemente führenden Laufschiene nicht bis in den Bereich einer angrenzenden Wand, einer Parknische oder dgl. durchgeführt, sondern besitzt im Bereich der Parkposition, d.h. vor dem Bahnhof, einen gekrümmten oder abgewinkelten Schienenabschnitt, welcher über eine Weiche in eine Parkschiene mündet, die orthogonal oder in einem Winkel zur Laufschiene verlaufend ausgebildet ist. Ein wesentliches Merkmal der Erfindung liegt darin, daß die Parkschiene über den Bereich des Weichenanschlusses hinausgehend in Richtung auf den Verlauf der Schiebewand (hier ist der Verlauf der Schiebewand bei geschlossener Position gemeint) so verlängert ist, daß das in Schließrichtung letzte Schiebewandelement mit seinem in Schließrichtung hinteren Führungselement in diesem über die Weiche hinaus verlängerten, das freie Ende der Parkschiene bildenden Abschnitt geführt werden kann, während das in Schließrichtung vordere Führungselement des vorgenannten Schiebewandelementes in dem abgewinkelten oder gekrümmten Schienenabschnitt der Laufschiene zwangsgeführt wird. Auf diese Weise kann dem in Schließrichtung letzten Schiebewandelement eine Zwangsführung aufgezwungen werden, die den dichten Abschluß des vorgenannten Schiebewandelementes an der beispielsweise durch eine Wand gebildeten Randbegrenzung gewährleistet. Die Ausbildung der Führungselemente bzw. deren Rollenführungen ist im Zusammenwirken mit der vorgenannten Weiche so ausgestaltet, daß alle übrigen Schiebewandelemente der Schiebewand über die Weiche in den gekrümmten oder abgewinkelten Schienenabschnitt der Laufschiene einlaufen.

Dabei kann somit auf die Zuordnung eines zusätzlichen Zwischenstückes (Drehflügel, Klappe usw.) verzichtet werden, so daß bei geöffneter Schiebewand, d.h. bei den in der Parkposition befindlichen Schiebewandelementen ein absolut freier Durchgang zwischen den die Schiebewand begrenzenden Wänden gegeben ist, vgl. US-A-3071825.

Aufgabe der Erfindung ist es, eine bei geschlossener Schiebewand getrennt zu öffnende Schwenktür zu schaffen.

Die Erfindung löst die gestellte Aufgabe durch die Lehre nach Patentanspruch 1; weitere vorteilhafte Ausgestaltungen der Erfindung sind durch die Unteransprüche gekennzeichnet.

Dabei ist vorgesehen, die vorbeschriebene Parkschiene nicht im Bereich einer seitlichen, beispielsweise durch eine Wand gebildeten Randbegrenzung, sondern beispielsweise im Bereich einer zwischen den eigentlichen Randbegrenzungen liegenden, etwa orthogonal zur Schiebewand verlaufenden bauseits vorhandenen Wand anzuordnen. In diesem Fall hat es sich nach der Lehre nach Anspruch 1 als zweckmäßig erwiesen, beidseitig des bis in den Bereich der geschlossenen Schiebewand verlaufend geführten freien Endes der Parkschiene Schiebewandabschnitte vorzusehen und jedem Schiebewandabschnitt ein im Übergangsbereich zur Parkposition einen in Richtung auf die Parkposition abgewinkelten und unter Zwischenschaltung einer Weiche in die Parkschiene mündenden Schienenabschnitt der Laufschiene zuzuordnen.

Dabei wird gemäß Anspruch 2 in Ausgestaltung der technischen Lehre nach Anspruch 1 die Anordnung vorteilhaft so getroffen, daß eines der beiden der in Schließrichtung letzten Schiebewandelemente mit seinem in Schließrichtung hinteren Führungselement ausschließlich in der Parkschiene und seinem vorderen Führungselement in dem zugeordneten Schienenabschnitt geführt ist, während das benachbarte in Schließrichtung letzte Schiebewandelement mit beiden Führungselementen in dem zugeordneten Schienenabschnitt geführt ist. Hierdurch ergibt sich zwischen den beiden jeweils letzten Schiebewandelementen ein dichter Abschluß.

In weiterer Ausgestaltung der Erfindung kann gemäß Anspruch 3 die Parkschiene selbst bei entsprechender Ausbildung hinsichtlich ihrer Länge den Parkbereich bilden; sie kann jedoch auch als kurze Zubringerschiene für das Verbringen der einzelnen Schiebewandelemente in eine beliebig gestaltete Parkposition dienen. Die Parkschiene ist bevorzugt gegenüber der Laufschiene in einem Winkel im Bereich zwischen 90° und 135° anzuordnen; wesentlich ist für die Erfindung, daß das freie Ende der Parkschiene so weit bis in den Bereich der geschlossenen Schiebewand geführt ist, daß ein Anschluß des in Schließrichtung letzten Schiebewandelementes an das vorausgehende Schiebewandelement möglich ist.

Die Erfindung wird nachfolgend anhand von drei möglichen schematisch dargestellten Ausführungsbeispielen näher erläutert.

Die Figuren 1 bis 4 zeigen schematische Draufsichten auf die erfindungsgemäße Schiebewand.

Hierbei zeigen im einzelnen:
- Figur 1:: die Schiebewand mit orthogonal hierzu verlaufender Parkschiene
- Figur 2:: in einem zweiten Ausführungsbeispiel die Schiebewand mit um 135° abgewinkelter Parkschiene
- Figur 3:: das Ausführungsbeispiel nach Figur 1 in vergrößerter Darstellung
- Figur 4:: eine Teilansicht der Schiebewand mit beidseitig der Parkschiene angeordneten Schiebewandabschnitten

Die allgemein mit 1 bezeichnete Schiebewand nach Figur 1 wird aus einem Schiebewandabschnitt 3 und zwei Schiebewandabschnitten 4 gebildet. Es versteht sich, daß die Anzahl der Schiebewandabschnitte 4 beliebig größer sein kann. Die Schiebewandabschnitte 3 und 4 sind in einer mit 2 bezeichneten Laufschiene geführt, die nicht bis in den Bereich eines freien Endes 8 einer Parkschiene 7 durchgeführt, sondern über den Schienenabschnitt 5 abgewinkelt ist. Der Schienenabschnitt 5 mündet über eine Weiche 13 in die Parkschiene 7.

Während in der Figur 1 die Parkschiene 7 orthogonal zur Laufschiene 2 verläuft, ist die Parkschiene 7 gemäß Figur 2 um etwa 135° gegenüber der Laufschiene 2 abgewinkelt.

Figur 3 zeigt die einzelnen Bewegungsphasen des in Schließrichtung (Pfeil X) letzten Schiebewandelementes 3 beim Schließen der Schiebewand 1. Dabei ist davon auszugehen, daß das Schiebewandelement 4 mit seinen beiden Führungselementen 12 (es ist nur ein Führungselement dargestellt) zunächst die Parkschiene 7, anschließend durch entsprechende Ablenkung in der Weiche 13 den Schienenabschnitt 5 passiert hat und im folgenden in die Laufschiene 2 eingelaufen ist. Das in Schließrichtung letzte Schiebewandelement 3 wurde ebenfalls zunächst mit seinen beiden Führungselementen 10, 11 in der Parkschiene 7 geführt, wobei beim Verlassen der Parkschiene 7 das in Schließrichtung vordere Führungselement 10 durch die Weiche 13 in den Schienenabschnitt 5 abgelenkt wird, während das in Schließrichtung hintere Führungselement 11 die Weiche 13 in Richtung auf das freie Ende 8 der Führungsschiene 7 passiert. Es ist ersichtlich, daß hierdurch ein dichter Abschluß an der beispielsweise durch eine Wand gebildeten Randbegrenzung 9 möglich ist.

Im Ausführungsbeispiel nach Figur 4 ist die Parkschiene 7 mit Abstand von der Randbegrenzung 9 angeordnet, so daß sich beidseits der Parkschiene 7 mit Bezug auf die Schiebewand 1 Schienenabschnitte 15, 16 ergeben. Der Schienenabschnitt 15 wird im Ausführungsbeispiel durch ein einziges Schiebewandelement 3 gebildet, das beispielsweise bei im übrigen geschlossener Schiebewand eine getrennt zu öffnende und in die Parkposition verfahrbare Schwenktür darstellen kann, wie dies beispielsweise in Schalterhallen erwünscht ist, wenn dem Publikum der Zugangs beispielsweise zu einem Geldautomaten oder dgl. ermöglicht werden soll. Aus der Figur 4 ist erkennbar, daß die beidseits der Parkschiene 7 angeordneten Laufschienen 2 abgewinkelte Schienenabschnitte 5 und 6 aufweisen, wobei der Schienenabschnitt 5 über die vorbeschriebene Weiche 13 und der Schienenabschnitt 6 über eine weitere Weiche 14 in die Parkschiene 7 münden.

Ausgehend von der Voraussetzung, daß sich sämtliche Schiebewandelemente 3, 4 in der Parkposition befinden, werden zum Schließen der Schiebewand 1 zunächst die Schiebewandelemente 4 in Schließrichtung Y in ihre Schließlage verbracht, wobei sämtliche Schiebewandelemente 4 mit ihren in Schließrichtung vorderen und rückwärtigen Führungselementen 12 zunächst die Parkschiene 7 und folgend über die Weiche 14 den Schienenabschnitt 6 passieren und in die zugeordnete Laufschiene 2 einlaufen, so daß sie die in der Figur 4 dargestellte Position einnehmen.

Abschließend wird das Schiebewandelement 3 (bzw. diesem Schiebewandelement vorlaufende, nicht dargestellte weitere Schiebewandelemente) aus der Parkposition herausgefahren, wobei das Schiebewandelement 3 ebenfalls in Schließrichtung X mit seinem vorderen Führungselement 10 und seinem rückwärtigen Führungselement 11 zunächst in der Parkschiene 7 geführt ist. Im weiteren Verlauf des Schließvorganges wird das in Schließrichtung vordere Führungselement 10 über die Weiche 13 in den Schienenabschnitt 5 abgelenkt, während - wie mit Bezug auf Figur 3 vorbeschrieben - das rückwärtige Führungselement die Weiche 13 passiert und in den Bereich des freien Endes 8 der Parkschiene 7 einläuft, so daß sich die in der Figur 4 dargestellte geschlossene Position der Schiebewand 1 ergibt. Es ist ersichtlich, daß mittels des Schiebewandelementes 3 sowohl ein dichter Abschluß an der Randbegrenzung 9 als auch an dem anschließenden Schiebewandelement 4 erfolgt.

### Bezugszeichen

- 1: Schiebewand
- 2: Laufschiene
- 3: Schiebewandelement
- 4: Schiebewandelement
- 5: Schienenabschnitt
- 6: Schienenabschnitt
- 7: Parkschiene
- 8: freies Ende der Parkschiene
- 9: Randbegrenzung
- 10: Führungselement
- 11: Führungselement
- 12: Führungselement
- 13: Weiche
- 14: Weiche
- 15: Schiebewandabschnitt
- 16: Schiebewandabschnitt
- x: Schließrichtung
- Y: Schließrichtung

## Patentansprüche

1. An mindestens einer Laufschiene geführte, zwischen zwei seitlichen Randbegrenzungen angeordnete Schiebewand, deren Schiebewandelemente (4) bei geschlossener Schiebewand (1) fluchtend in Reihe nebeneinander und in der Parkposition orthogonal zur Laufschiene (2) verlaufend angeordnet sind, wobei jedem Schiebewandelement (4) zwei in Verschieberichtung beabstandete, in mindestens einer Laufschiene (2) geführte, vorzugsweise als Laufwagen ausgebildete Führungselemente (12) zugeordnet sind und an der Laufschiene (2) im Übergangsbereich zur Parkposition ein gekrümmter oder abgewinkelter Schienenabschnitt (5, 6) angeschlossen ist, wobei die Laufschiene (2) im Übergangsbereich zur Parkposition einen in Richtung auf die Parkposition gekrümmten oder abgewinkelten, in eine orthogonal oder in einem beliebigen Winkel zur Laufschiene (2) verlaufende Parkschiene (7) mündenden Schienenabschnitt (5, 6) aufweist, wobei zwischen dem Schienenabschnitt (5, 6) und der Parkschiene (7) eine Weiche (13, 14) angeordnet, und daß ein freies Ende (8) der Parkschiene (7) bis in den Bereich der geschlossenen Schiebewand (1) verlaufend geführt ist, und daß das in Schließrichtung (Pfeil X) letzte Schiebewandelement (3) der Schiebewand (1) mit seinem in Schließrichtung (Pfeil X) vorderen Führungselement (10) in dem Schienenabschnitt (5) und mit seinem hinteren Führungselement (11) ausschließlich in der Parkschiene (7) geführt ist, während alle übrigen Schiebewandelemente (4) mit beiden Führungselementen (12) in dem Schienenabschnitt (5, 6) geführt sind, dadurch gekennzeichnet, daß beidseitig des bis in den Bereich der geschlossenen Schiebewand (1) verlaufend geführten Endes (8) der Parkschiene (7) Schiebewandabschnitte (15, 16) angeordnet sind und jedem Schiebewandabschnitt (15, 16) ein im Übergangsbereich zur Parkposition in Richtung auf die Parkposition abgewinkelter und unter Zwischenschaltung einer Weiche (13, 14) in die Parkschiene (7) mündender Schienenabschnitt (5, 6) der Laufschiene (2) zugeordnet ist.

2. Schiebewand nach Anspruch 1, dadurch gekennzeichnet, daß eines der beiden der in Schließrichtung letzten Schiebewandelemente (3) mit seinem in Schließrichtung hinteren Führungselement (11) ausschließlich in der Parkschiene (7) und seinem vorderen Führungselement (10) in dem einen zugeordneten Schienenabschnitt (5) geführt ist, während das andere der beiden letzten Schiebewandelement (4) mit beiden Führungselementen (12) in dem anderen zugeordneten Schienenabschnitt (6) geführt ist.

3. Schiebewand nach Anspruch 1 oder 2, dadurch gekennzeichnet, daß die Parkschiene (7) selbst den Parkbereich bildet.

4. Schiebewand nach einem der Ansprüche 1 bis 3, dadurch gekennzeichnet, daß die Parkschiene (7) und die Laufschiene (2) einen Winkel zwischen 90° und 135° einschließen.

## Claims

1. A sliding panel guided on at least one guide rail between two lateral edge boundaries and made up of elements (4) which, when the sliding panel (1) is closed, are in line side by side and disposed in the parking position at right angles to the guide rail (2), wherein each sliding-panel element (4) is associated with two guide elements (12) which are spaced apart in the direction of motion, guided in at least one guide rail (2) and preferably in the form of carriages, and a curved or bent rail portion (5, 6) is connected to the guide rail (2) in the transition zone towards the parking position, wherein the guide rail (2) in the transition zone to the parking position has a rail portion (5, 6) which is curved or bent in the direction towards to the parking position and terminates in a parking rail (7) extending at an arbitrary angle or at right angles to the guide rail (2), wherein points (13, 14) are disposed between the rail portion (5, 6) and the parking rail (7) and in that a free end (8) of the parking rail (7) extends into the region of the closed sliding panel (1), and the front guide element (10) in the closing direction (arrow X) of the last element (3) of the sliding panel (1) in the closing direction (arrow X) is guided in the rail portion (5) and the rear guide element (11) thereof is guided exclusively in the parking rail (7), whereas both guide elements (12) of all the other sliding-panel elements (4) are guided in the rail portion (5, 6), characterised in that sliding-panel portions (15, 16) are disposed on both sides of the end (8) of the parking rail (7) guided as far as the region of the closed sliding panel (1) and each sliding-panel portion (15, 16) is associated with a portion (5, 6) of the guide rail (2) which is bent in the direction towards the parking position in the transition zone to the parking position and terminates in the parking rail (7) with the interposition of points (13, 14).

2. A sliding panel according to claim 1, characterised in that the rear guide element (11) in the closing direction of one of the two last sliding-panel elements (3) in the closing direction is exclusively guided in the parking rail (7) and the front guide element (10) thereof is guided in the one associated rail portion (5), whereas both guide elements (12) of the other (4) of the two last sliding-panel elements is guided in the other associated rail portion (6).

3. A sliding panel according to claim 1 or 2, characterised in that the parking rail (7) itself constitutes the parking region.

4. A sliding panel according to any of claims 1 to 3, characterised in that the parking rail (7) and the guide rail (2) include an angle between 90° and 135°.

## Revendications

1. Paroi coulissante guidée par au moins un rail de circulation entre deux délimitations latérales, dans laquelle :
- les éléments (4) composant la paroi sont alignés côte à côte quand la paroi coulissante (1) est fermée, tandis qu'ils sont alignés perpendiculairement au rail de circulation (2) quand ils sont en position de garage,
- à chaque élément de paroi (4) sont associés deux éléments de guidage (12) espacés selon la direction de coulissement, et ayant de préférence la forme de chariots se déplaçant dans au moins un rail de circulation (2),
- une section de rail (5, 6) recourbée ou coudée en direction de la position de garage est raccordée au rail de circulation (2) dans la zone de passage à la position de garage,
- le rail de circulation (2), dans la zone de passage à la position de garage, présente une section de rail (5, 6), recourbée ou coudée en direction de la position de garage et aboutissant au rail de garage (7) disposé à angle droit ou selon un autre angle par rapport au rail de circulation (2),
- entre la section de rail (5, 6) et le rail de garage (7) se trouve un embranchement (13, 14),
- une extrémité libre (8) du rail de garage (7) va jusqu'à la zone de la paroi coulissante (1) en position de fermeture,
- par rapport au sens de fermeture (flèche X) le dernier élément (3) de la paroi coulissante (1) est guidé exclusivement dans la section de rail (5) par son élément de guidage (10) situé en avant dans le sens de fermeture (flèche X), et dans le rail de garage (7) par son élément de guidage arrière (11), tandis que tous les autres éléments de paroi (4) sont guidés par deux éléments de guidage (12), exclusivement dans la section de rail (5, 6)
caractérisée en ce que
de part et d'autre de l'extrémité (8) du rail de garage (7) qui s'étend jusque dans la zone de la paroi coulissante fermée (1), se trouvent des sections de paroi coulissante (15, 16) à chacune desquelles est associée une section (5, 6) du rail de circulation (2), située dans la zone de passage à la position de garage, coudée en direction de cette position et aboutissant par un embranchement (13, 14) au rail de garage (7).

2. Paroi coulissante selon la revendication 1,
caractérisée en ce qu'
un des deux derniers éléments de paroi (3), dans le sens de fermeture, est guidé exclusivement dans le rail de garage par son élément de guidage (11) situé en arrière selon le sens de fermeture, et par son élément de guidage avant (10) dans une section de rail associée (5), tandis que l'autre de ces derniers éléments de paroi (4) est guidé par ses deux éléments de guidage (12) dans l'autre section de rail (6) associée.

3. Paroi coulissante selon la revendication 1 ou 2,
caractérisée en ce que
le rail de garage (7) constitue lui-même la zone de passage.

4. Paroi coulissante selon l'une quelconque des revendications 1 à 3,
caractérisée en ce que
le rail de garage (7) et le rail de circulation (2) forment entre eux un angle allant de 90° à 135°.
